# FASCICULE DE BREVET EUROPEEN

(11) **EP 0 679 415 B1**
(45) Date de publication et mention de la délivrance du brevet: **10.06.1998**
(21) Numéro de dépôt: 95105103.6
(22) Date de dépôt: 05.04.1995
(51) Int. Cl.: A63C 9/20

(54) **Dispositif de fixation d'une chaussure à un organe de glisse**
Vorrichtung zum Befestigen eines Schuhs an einem Gleitorgan
Binding for a skiing device

(30) Priorité: 29.04.1994 FR 9405409
(43) Date de publication de la demande: 02.11.1995
(73) Titulaire: Salomon S.A., 74370 Metz-Tessy (FR)
(72) Inventeur: Girard, François, F-74290 Veyrier du Lac (FR)

(56) Documents cités:
- EP-A- 0 243 847
- FR-A- 2 659 025
- FR-A- 2 662 090

## Description

La présente invention a pour objet un ensemble chaussure-fixation et un dispositif de fixation d'une chaussure à un organe de glisse tel que ski de fond destiné plus particulièrement à la pratique du pas de patineur, mais également patin à glace, à roulettes, à roues en ligne, ou autre organe permettant la pratique d'un sport de glisse de type patinage.

Elle concerne plus spécifiquement un dispositif de fixation dans lequel la chaussure est fixée au ski ou à l'organe de glisse sensiblement au niveau de la zone d'articulation métatarso phalangienne ou en avant de celle-ci.

Par le FR 2 642 980, il est connu un dispositif de fixation polyvalent pour ski constitué d'une poutre articulée sur le ski, sur laquelle est ancrée la chaussure depuis l'extrémité avant de celle-ci jusque dans une zone située en avant de l'axe d'articulation métatarso phalangienne. Un tel dispositif assure, par l'intermédiaire de la poutre, une liaison articulée, mais rigide en direction transversale, de la chaussure au ski, plus particulièrement adaptée à la pratique du ski de randonnée dit nordique.

Par ailleurs, il est prévu dans ce même brevet de solidariser la poutre au ski et de ne permettre la rotation de la chaussure qu'autour d'un seul axe de rotation situé à l'avant de la chaussure, dans le but de la pratique du ski de fond proprement dit, que ce soit en technique dite classique ou skating. Un tel dispositif de fixation polyvalent s'avère malheureusement de construction trop compliquée, lourde et coûteuse. Il n'est pas non plus très adapté à la pratique du skating.

Il a été également proposé, pour la pratique du pas de patineur en ski de fond ou skating, des dispositifs de fixation spéciaux maintenant toute la zone avant de la chaussure jusqu'à l'axe d'articulation métatarso-phalangienne.

Un tel dispositif de fixation est par exemple décrit dans le FR 2 595 952 au nom de la demanderesse. Un tel système de fixation avec prise de la chaussure sur le ski sur toute sa zone avant jusqu'au niveau de l'axe d'articulation métatarso-phalangienne apporte un meilleur guidage du ski et une meilleure stabilité, une précision accrue, ainsi qu'un bon contact ski/chaussure et donc un bon touché de neige.

L'inconvénient d'un tel dispositif de fixation est le problème de sécurité en cas de chute.

En effet, le pied du skieur étant maintenu jusqu'au niveau des métatarses, une chute peut provoquer des efforts très importants sur la partie du pied maintenue et donner lieu notamment à des fractures des orteils. Le même problème se pose dans les autres sports de glisse de type patinage.

Le but de la présente invention est donc de fournir un dispositif et ensemble chaussure-fixation amélioré de fixation d'une chaussure à un organe de glisse de type skating patinage et apportant une sécurité accrue, tout en étant de conception simple, légère et adaptée à la pratique du sport de glisse.

Ce but est atteint dans l'ensemble chaussure-fixation selon l'invention pour la fixation de la partie avant d'une chaussure à un organe de sport de glisse de type patinage, la partie arrière de la chaussure restant libre, constitué d'une embase, d'une chaussure munie de moyens de verrouillage complémentaires de moyens de verrouillage du dispositif de fixation montés non pivotants sur l'embase, les moyens de verrouillage de la chaussure étant disposés sensiblement au niveau de la zone d'articulation métatarso-phalangienne ou en avant de celle-ci, les moyens de verrouillage complémentaires de la chaussure et de la fixation étant conçus de façon à permettre une libération de la chaussure au delà d'un effort prédéterminé s'exerçant sur ces moyens de verrouillage, la chaussure et le dispositif de fixation comportant des moyens de calage complémentaires de l'extrémité avant de la chaussure contre le ski.

Un tel ensemble chaussure-fixation combine donc les avantages d'une prise ou ancrage de la chaussure au niveau des métatarses, à savoir guidage, stabilité et précision accrus tout en permettant une libération ou déclenchement des moyens de verrouillage et donc une sécurité accrue.

Selon une forme de réalisation préférée, les moyens de calage sont constitués par des seconds moyens de verrouillage non libérables, coopérant avec des seconds moyens de verrouillage de la chaussure, ces seconds moyens de verrouillage étant disposés au niveau de l'extrémité avant de la chaussure.

Ce mode de réalisation permet de conserver la sécurité fournie par la possibilité de déclenchement des premiers moyens de verrouillage, tout en offrant la sécurité supplémentaire d'éviter la perte de l'organe de glisse, ce qui :
- en compétition, permet un gain de temps non négligeable,
- apporte vis à vis des tiers une sécurité accrue puisqu'on évite ainsi que
l'organe de glisse ne s'échappe dans une pente et aille percuter une tierce personne.

Il est à noter qu'avec la disposition des seconds moyens de verrouillage dans la zone d'extrémité avant de la chaussure, il est assuré que les orteils ne seront pas comprimés lors d'une chute, du fait du déclenchement des premiers moyens d'ancrage, et qu'une libération suffisante de la chaussure est ainsi obtenue.

Avantageusement aussi les premiers moyens de verrouillage sont conçus de façon à permettre un verrouillage automatique, ce qui permet un chaussage de la fixation très simple, les seconds moyens de verrouillage, disposés à l'avant de la chaussure étant tout d'abord engagés mutuellement et verrouillés, et les premiers moyens de verrouillage étant ensuite verrouillés automatiquement par simple appui du pied vers le bas.

De préférence, chaque moyen de verrouillage de la chaussure est constitué par un axe transversal et chaque moyen de verrouillage du dispositif de fixation est constitué par une mâchoire mobile coopérant avec une contre mâchoire fixe pour le verrouillage de l'axe associé de la chaussure.

Le dispositif de fixation selon l'invention est, quant à lui, défini dans la revendication indépendante 15.

De toute façon, l'invention sera mieux comprise et d'autres caractéristiques de celle-ci seront mises en évidence à l'aide de la description qui suit en référence au dessin schématique annexé dans lequel :
- la figure 1 est une vue partiellement en coupe d'un ensemble fixation/chaussure selon un premier mode de réalisation,
- les figures 2 et 3 sont des vues similaires à la figure 1 montrant le dispositif de fixation respectivement en position ouverte et en position de déclenchement,
- la figure 4 est une vue similaire à la figure 1 d'un ensemble fixation/chaussure selon un second mode de réalisation.

Les figures 1 à 3 montrent l'utilisation d'un dispositif de fixation avec une chaussure associée 10 comportant deux axes de verrouillage 11, 12, transversaux disposés, l'un 11, sensiblement au niveau de la zone d'articulation métatarso-phalangienne et, l'autre 12, à l'extrémité avant de la chaussure. Selon un mode de réalisation préféré, l'axe de verrouillage 11 est disposé dans une zone située entre 30 et 60 mm à l'arrière de l'extrémité avant 14 de la chaussure.

Le dispositif de fixation 20 est constitué essentiellement d'une embase 21 destinée à être fixée sur un ski ou autre organe de glisse, et d'un chariot de verrouillage 30 commandé par un système de verrouillage 40.

Le chariot de verrouillage 30 est monté déplaçable longitudinalement (d'une façon non représentée dans le dessin) sur l'embase 21. Son déplacement est commandé par un levier 41 qui est articulé en 42 sur ce chariot de verrouillage et qui est relié à l'embase 21 par l'intermédiaire d'un fil ressort 43 en forme de U. Ce fil ressort 43 est articulé par chacune de ses extrémités 44 au levier de verrouillage 41 et à l'embase 21 par sa partie médiane 45.

L'ensemble ressort 43, levier 41 constituent un système de verrouillage à genouillère dont les axes sont constitués par les axes d'articulation 42, 44, 45, les deux axes 42, 45, définissant la ligne de point mort de la genouillère.

De façon connue en soi, le blocage de la genouillère est obtenu lorsque l'axe d'articulation défini par 44 passe en dessous de la ligne de point mort définie par les axes 42, 45.

Le chariot de verrouillage 30 comporte deux crochets 31, 32, ayant sensiblement la forme d'un C ouvert vers l'arrière.

Chacun des crochets 31, 32, coopère à la façon d'une mâchoire/contre mâchoire avec une face d'appui fixe respectivement 21, 22, pour le verrouillage d'un axe associé respectivement 11, 12, de la chaussure.

Ainsi que le montrent les figures, la face d'appui 22 est verticale, du moins en partie, tandis que la face d'appui 21 présente une légère pente, de façon à permettre un déclenchement ainsi qu'on le verra plus loin. Ces deux faces d'appui 21, 22, sont réalisées sur une partie fixe 23 solidaire de l'embase 21. Le crochet 31 comporte également une légère rampe 34 formant avec la face d'appui 21 une sorte de Vé permettant un chaussage automatique.

Le crochet 32 est solidaire du chariot de verrouillage 30, tandis que le crochet 31 est monté déplaçable en direction longitudinale sur ce chariot 30.

Un ressort 35 sollicite en permanence le crochet 31 vers l'arrière de la fixation, c'est-à-dire en direction de la face d'appui 21, dans la position de verrouillage de l'axe 11.

Par ailleurs, le chariot de verrouillage 30 comporte un épaulement vertical 36 destiné à coopérer avec une saillie verticale 37 du crochet 31 pour entraîner ce crochet 31 dans la position de déverrouillage de l'axe 11 lors du déplacement du chariot vers l'avant.

Les figures 2 et 3 illustrent le fonctionnement du dispositif de fixation de la figure 1.

Dans la position d'ouverture, illustrée à la figure 2, le levier de verrouillage 41 est pivoté vers le haut, autour de son axe 42 et entraîne le chariot 30 en translation dans la direction opposée aux faces d'appui 21, 22, c'est-à-dire vers la gauche sur la figure.

On notera que dans ce mouvement d'ouverture le crochet mobile 31 est également entraîné par le chariot 30 par le biais de l'épaulement 36 coopérant avec la saillie 37 de ce crochet.

Les deux crochets 31, 32, délimitent alors avec les faces d'appui 21, 22, des logements aptes à recevoir les deux axes de verrouillage 11, 12, de la chaussure. Une fois ces axes 11, 12, en place dans leurs logements associés, il suffit de faire pivoter le levier 41 vers le bas, c'est-à-dire dans le sens horaire, pour repousser le chariot 30 dans la position de verrouillage représentée à la figure 1, chacun des crochets 31, 32, venant verrouiller l'axe de chaussure associé 11, 12, contre la face d'appui associée respectivement 21, 22.

Comme expliqué précédemment, un verrouillage fiable des axes est alors obtenu par le système à genouillère 41, 43.

En cas d'un effort trop important s'exerçant sur les axes 11, 12, et notamment en direction verticale, par exemple en cas de chute, l'axe 11 peut glisser vers le haut le long de la rampe 21 en repoussant le crochet mobile 21 vers l'avant jusqu'à être libéré de son logement.

A ce moment, la chaussure peut alors pivoter librement autour de l'axe avant 12, sans risque de blessure pour l'utilisateur. La possibilité de libération de l'axe arrière 11 de la chaussure permet donc d'augmenter la sécurité de l'utilisateur.

Par ailleurs, comme l'axe avant 12 reste verrouillé, l'organe de glisse n'est pas perdu et ne risque pas de s'échapper et d'aller blesser un autre sportif.

Ce verrouillage permanent de l'axe avant 12 permet également un rechaussage plus facile.

En effet, les rampes associées 34, 21, du crochet 31 et de sa face d'appui, ainsi que le montage élastique de ce crochet 31 permettent un verrouillage automatique de l'axe arrière 11 par simple introduction de celui-ci dans le Vé de chaussage délimité par les rampes et exercice d'un effort vertical sur cet axe 11 jusqu'à repoussement du crochet 31 vers l'avant et introduction de l'axe 11 dans son logement.

L'exemple de réalisation de l'invention montré à la figure 4 se distingue de l'exemple précédent par le remplacement de l'axe avant 12 et du crochet de verrouillage associé 32 par une face d'appui verticale 13 de la chaussure et une butée verticale associée 39 du chariot de verrouillage de sorte que la chaussure n'est verrouillée que par son axe arrière 11.

Tous les autres éléments sont désignés par des références identiques.

Les butées 13, 39, coopèrent ensemble pour assurer un calage de l'extrémité avant de la chaussure contre l'organe de glisse et garantir un contact sans jeu de la chaussure avec celui-ci sur tout l'avant de la chaussure.

Ces butées verticales 13, 39, pourraient également être remplacées par des butées horizontales par exemple entre la face inférieure de la chaussure et la face supérieure du chariot du dispositif de fixation.

Par rapport à une telle solution, les butées verticales présentent l'avantage de ne pas être soumises aux problèmes d'usure.

La butée verticale 39 pourra également être prévue en un matériau élastique de façon à compenser les inévitables jeux de fabrication.

On notera également que les systèmes de verrouillage à axe, crochet décrits pourraient être remplacés par tout système de verrouillage équivalent.

Toutefois le système de verrouillage de type charnière décrit est préféré puisqu'il permet une rotation facile de la chaussure autour de l'axe 12 en cas de verrouillage de l'axe 11 lors d'une chute.

## Revendications

1. Ensemble chaussure-fixation pour la fixation de la partie avant d'une chaussure à un organe de sport de glisse de type patinage, la partie arrière de la chaussure restant libre, constitué d'une embase (21), d'une chaussure munie de moyens de verrouillage (11) complémentaires de moyens de verrouillage (31) du dispositif de fixation montés non pivotants sur l'embase, les moyens de verrouillage (11) de la chaussure étant disposés sensiblement au niveau de la zone d'articulation métatarso-phalangienne ou en avant de celle-ci, les moyens de verrouillage (11, 31) complémentaires de la chaussure et de la fixation étant conçus de façon à permettre une libération de la chaussure au delà d'un effort prédéterminé s'exerçant sur ces moyens de verrouillage, la chaussure et le dispositif de fixation comportant des moyens de calage complémentaires (12, 32 ; 13, 39) de l'extrémité avant de la chaussure contre le ski.

2. Ensemble chaussure-fixation selon la revendication 1, caractérisé en ce que les moyens de calage (13, 39) de l'extrémité avant de la chaussure sont constitués par une butée.

3. Ensemble chaussure-fixation selon la revendication 2, caractérisé en ce que les moyens de butée sont définis par une surface d'appui verticale (13) de la chaussure et une butée verticale associée (39) du dispositif.

4. Ensemble chaussure-fixation selon la revendication 1, caractérisé en ce que les moyens de calage (12, 32) de l'extrémité avant de la chaussure sont constitués par de seconds moyens de verrouillage non libérables de la chaussure et du dispositif.

5. Ensemble chaussure-fixation selon l'une des revendications 1 à 4, caractérisé en ce que chaque moyen de verrouillage (11, 12) de la chaussure est constitué par un axe transversal.

6. Ensemble chaussure-fixation selon la revendication 5, caractérisé en ce que chaque moyen de verrouillage du dispositif de fixation est constitué par une mâchoire mobile (31, 32) coopérant avec une contre mâchoire fixe (21, 22) pour le verrouillage de l'axe associé (11, 12) de la chaussure.

7. Ensemble chaussure-fixation selon la revendication 6, caractérisé en ce qu'il comporte deux mâchoires mobiles (31, 32) montées sur un chariot (30) déplaçable longitudinalement.

8. Ensemble chaussure-fixation selon la revendication 7, caractérisé en ce que le verrouillage du chariot (30) est effectué par un système de verrouillage (40) de type à genouillère.

9. Ensemble chaussure-fixation selon la revendication 6 ou 7, caractérisé en ce que la mâchoire arrière (31) est montée déplaçable longitudinalement par rapport au chariot (30) et est sollicitée élastiquement (35) en position de verrouillage.

10. Ensemble chaussure-fixation selon la revendication 9, caractérisé en ce que le chariot (30) comporte des moyens d'entraînement (36, 37) de la mâchoire arrière (31) en position de verrouillage.

11. Ensemble chaussure-fixation selon la revendication 9 ou 10, caractérisé en ce que la mâchoire arrière (31) comporte une rampe (34).

12. Ensemble chaussure-fixation selon la revendication 11, caractérisé en ce que la rampe (34) de la mâchoire arrière (31) définit un Vé de chaussage avec une rampe (21) de la contre mâchoire associée.

13. Ensemble chaussure-fixation selon l'une quelconque des revendications 1 à 12, caractérisé en ce que les moyens de verrouillage (11) sont disposés dans une zone située entre 30 et 60 mm à l'arrière de l'extrémité avant de la chaussure.

14. Ensemble chaussure-fixation selon l'une quelconque des revendications 5 à 13, caractérisé en ce que la chaussure comporte deux axes de verrouillage (11, 12) transversaux, en ce que l'axe de verrouillage non libérable (12) est situé au niveau de l'extrémité avant de la chaussure, et en ce que l'axe de verrouillage libérable (11) est disposé dans une zone située entre 30 et 60 mm à l'arrière de l'extrémité avant de la chaussure.

15. Dispositif de fixation d'une chaussure à un organe de sport de glisse de type patinage, ledit dispositif comportant une embase (21), deux mâchoires mobiles (31, 32), non pivotantes par rapport à l'embase, montées sur un chariot (30) non pivotant et déplaçable longitudinalement par rapport à l'embase, et coopérant chacune avec une contre mâchoire fixe (21, 22) pour le verrouillage d'un axe associé (11, 12) de la chaussure, le verrouillage du chariot (30) étant effectué par un système de verrouillage (40) de type à genouillère, la mâchoire arrière (31) étant montée déplaçable longitudinalement par rapport au chariot (30) et étant sollicitée élastiquement (35) en position de verrouillage.

16. Dispositif de fixation selon la revendication 15, caractérisé en ce que le chariot (30) comporte des moyens d'entraînement (36, 37) de la mâchoire arrière (31) en position de verrouillage.

17. Dispositif de fixation d'une chaussure à un ski de fond selon l'une des revendications 15 ou 16, caractérisé en ce que la mâchoire arrière (31) comporte une rampe (34).

18. Dispositif de fixation selon la revendication 17, caractérisé en ce que la rampe (34) de la mâchoire arrière (31) définit un Vé de chaussage avec une rampe (21) de la contre mâchoire associée.

## Claims

1. Boot-binding assembly for attaching the front end of a boot to a gliding member of the skating type, the rear portion of the boot remaining free, formed of a base (21) of a boot comprising latching means (11), complementary with the latching means (31) of the bothing device, non-pivotally mounted on the base, the latching means (11) of the boot being arranged substantially at the level of the metatarso-phalangeal journal zone or in front thereof, the complementary latching means (11, 31) of the boot and the of the binding being designed so as to allow for a release of the boot beyond a predetermined force being exerted on these latching means, the boot and the binding device comprising complementary wedging means (12, 32; 13, 39) of the front end of the boot against the gliding member.

2. Boot-binding assembly according to claim 1, characterized in that the wedging means (13, 39) of the front end of the boot are constituted by an abutment.

3. Boot-binding assembly according to claim 2, characterized in that the abutment means are defined by a vertical support surface (13) of the boot and an associated vertical abutment (39) of the device.

4. Boot-binding assembly according to claim 1, characterized in that the wedging means (12, 32) of the front end of the boot are constituted by second non-releasable latching means of the boot and of the device.

5. Boot-binding assembly according to any of claims 1-4, characterized in that each latching means (11, 12) of the boot is constituted by a transverse axis.

6. Boot-binding assembly according to claim 5, characterized in that each latching means of the binding device is constituted by a movable jaw (31, 32) cooperating with a fixed counterjaw (21, 22) for the latching of the associated axis (11, 12) of the boot.

7. Boot-binding assembly according to claim 6, characterized in that it comprises two movable jaws (31, 32) mounted on a longitudinally displaceable carrier (30).

8. Boot-binding assembly according to claim 7, characterized in that the latching of the carrier (30) is done by a latching system (40) of the knuckle joint type.

9. Boot-binding device assembly according to claim 6 or 7, characterized in that the rear jaw (31) is longitudinally displaceably mounted with respect to the carrier (30) and is elastically biased (35) in the latching position.

10. Boot-binding assembly according to claim 9, characterized in that the carrier (30) comprises means (36, 37) for driving the rear jaw (31) into the latching position.

11. Boot-binding assembly according to claim 9 or 10, characterized in that the rear jaw (31) comprises a ramp (34).

12. Boot-binding assembly according to claim 11, characterized in that the ramp (34) of the rear jaw (31) defines a V for boot insertion with a ramp (21) of the associated counterjaw.

13. Boot-binding assembly according to any of claims 1-12, characterized in that the latching means (11) are arranged in a zone located between 30 and 60 mm at the rear of the front end of the boot.

14. Boot-binding assembly according to any of claims 5-13, characterized in that the boot comprises two transverse latching axes (11, 12), in that the non-releasable latching axis (12) is located at the level of the front end of the boot, and in that the releasable latching axis (11) is arranged in a zone located between 30 and 60 mm at the rear of the front end of the boot.

15. Device for binding a boot to a gliding member of the skating type, said device comprising a base (21), two movable jaws (31, 32), non pivotal with respect to the base, mounted on a carrier (30) that is non-pivotal and longitudinally displaceable with respect to the base, and each cooperating with a fixed counterjaw (21, 22) for latching an associated axis (11, 12) of the boot, the latching of the carrier (30) being done by a latching system (40) of the knuckle-joint type, the rear jaw (31) being longitudinally displaceably mounted with respect to the carrier (30) and being elastically biased (35) in the latching position.

16. Binding device according to claim 15, characterized in that the carrier (30) comprises means (36, 37) for driving the rear jaw (31) in the latching position.

17. Device for binding a boot to a cross-country ski according to one of claims 15 or 16, characterized in that the rear jaw (31) comprises a ramp (34).

18. Binding device according to claim 17, characterized in that the ramp (34) of the rear jaw (31) defines a V for boot insertion with a ramp (21) of the associated counterjaw.

## Patentansprüche

1. Gesamtheit Schuh-Bindung für die Befestigung des vorderen Teiles eines Schuhes an einer Einrichtung für den Gleitsport vom Typ Schlittschuhlaufen, wobei der hintere Teil des Schuhes frei bleibt, gebildet durch eine Basis (21), einen Schuh, der mit Verriegelungseinrichtungen (11) versehen ist, die komplementär zu Verriegelungseinrichtungen (31) der Bindungsvorrichtung sind, die nicht schwenkend auf der Basis montiert sind, wobei die Verriegelungseinrichtungen (11) des Schuhes in wesentlichen auf der Ebene des Bereiches des Gelenkes der Mittelfußzehenglieder oder vor demselben angeordneten sind, wobei die komplementären Verriegelungseinrichtungen (11, 31) des Schuhes und der Bindung so entworfen sind, daß sie eine Freigabe des Schuhes erlauben, wenn eine vorbestimmte Kraft, die auf diese Verriegelungseinrichtungen ausgeübt wird, überschritten wird, und wobei der Schuh und die Bindungsvorrichtung Einrichtungen zum komplementären Positionieren (12, 32; 13, 39) des vorderen Endes des Schuhes gegen die Einrichtung für den Gleitsport aufweisen.

2. Gesamtheit Schuh-Bindung gemäß Anspruch 1, dadurch gekennzeichnet daß die Positioniereinrichtungen (13, 39) des vorderen Endes des Schuhes durch einen Anschlag gebildet sind.

3. Gesamtheit Schuh-Bindung gemäß Anspruch 2, dadurch gekennzeichnet, daß die Anschlageinrichtungen durch eine vertikale Abstützoberfläche (13) des Schuhes und einen zugeordneten vertikalen Anschlag (39) der Vorrichtung definiert sind.

4. Gesamtheit Schuh-Bindung gemäß Anspruch 1, dadurch gekennzeichnet, daß die Positioniereinrichtungen (12, 32) des vorderen Endes des Schuhes durch zweite nicht freigebbare Verriegelungseinrichtungen des Schuhes und der Vorrichtung gebildet sind.

5. Gesamtheit Schuh-Bindung gemäß einem der Ansprüche 1 bis 4, dadurch gekennzeichnet, daß jede Verriegelungseinrichtung (11, 12) des Schuhes durch eine transversale Achse gebildet ist.

6. Gesamtheit Schuh-Bindung gemäß Anspruch 5, dadurch gekennzeichnet, daß jede Verriegelungseinrichtung der Bindungsvorrichtung durch eine bewegliche Klemmbacke (31, 32) gebildet ist, die mit einer festen Gegen-Klemmbacke (21, 22) für die Verriegelung der zugeordneten Achse (11, 12) des Schuhes zusammenwirkt.

7. Gesamtheit Schuh-Bindung gemäß Anspruch 6, dadurch gekennzeichnet, daß sie zwei bewegliche Klemmbacken (31, 32) aufweist, die auf einem longitudinal verschiebbaren Schlitten (30) montiert sind.

8. Gesamtheit Schuh-Bindung gemäß Anspruch 7, dadurch gekennzeichnet, daß die Verriegelung des Schlittens (30) durch ein Verriegelungssystem (40) vom Typ mit Kniegelenk ausgeführt wird.

9. Gesamtheit Schuh-Bindung gemäß Anspruch 6 oder 7, dadurch gekennzeichnet, daß die hintere Klemmbacke (31) longitudinal verschiebbar bezüglich des Schlittens (30) montiert ist und elastisch (35) in der Position der Verriegelung beansprucht ist.

10. Gesamtheit Schuh-Bindung gemäß Anspruch 9, dadurch gekennzeichnet, daß der Schlitten (30) Mitnahmeeinrichtungen (36, 37) der hinteren Klemmbacke (31) in die Verriegelungsposition aufweist.

11. Gesamtheit Schuh-Bindung gemäß Anspruch 9 oder 10, dadurch gekennzeichnet, daß die hintere Klemmbacke (31) eine Rampe (34) aufweist.

12. Gesamtheit Schuh-Bindung gemäß Anspruch 11, dadurch gekennzeichnet, daß die Rampe (34) der hinteren Klemmbacke (31) ein "V" zum Anziehen mit einer Rampe (21) der zugeordneten Gegen-Klemmbacke definiert.

13. Gesamtheit Schuh-Bindung gemäß irgendeinem der Ansprüche 1 bis 12, dadurch gekennzeichnet, daß die Verriegelungseinrichtungen (11) in einem Bereich angeordnet sind, der sich zwischen 30 und 60 mm hinter dem vorderen Ende des Schuhes befindet.

14. Gesamtheit Schuh-Bindung gemäß irgendeinem der Ansprüche 5 bis 13, dadurch gekennzeichnet, daß der Schuh zwei transversale Verriegelungsachsen (11, 12) aufweist, dadurch, daß die nicht freigebbare Verriegelungsachse (12) sich auf der Ebene des vorderen Endes des Schuhes befindet, und dadurch, daß die freigebbare Verriegelungsachse (11) in einem Bereich angeordnet ist, der sich zwischen 30 und 60 mm hinter dem vorderen Ende des Schuhes befindet.

15. Vorrichtung zur Befestigung eines Schuhes an einer Einrichtung für den Gleitsport vom Typ Schlittschuhlaufen, wobei die Vorrichtung eine Basis (21), zwei bewegliche Klemmbacken (31, 32), die nicht schwenkend bezüglich der Basis sind und die auf einem nicht schwenkenden und longitudinalen bezüglich der Basis verschiebbaren Schlitten (30) montiert sind, aufweist, und jeweils mit einer festen Gegen-Klemmbacke (21, 22) für die Verriegelung einer zugeordneten Achse (11, 12) des Schuhes zusammenwirken, wobei die Verriegelung des Schlittens (30) durch ein Verriegelungssystem (40) vom Typ eines Kniegelenkes ausgeführt wird, wobei die hintere Klemmbacke (31) longitudinal verschiebbar bezüglich des Schlittens (30) ist und elastisch (35) in Position der Verriegelung beansprucht ist.

16. Vorrichtung zur Befestigung gemäß Anspruch 15, dadurch gekennzeichnet, daß der Schlitten (30) Mitnahmeeinrichtungen (36, 37) für die hintere Klemmbacke (31) in die Position der Verriegelung aufweist.

17. Vorrichtung zur Befestigung für einen Schuh an einem Langlaufski gemäß einem der Ansprüche 15 oder 16, dadurch gekennzeichnet, daß die hintere Klemmbacke (31) eine Rampe (34) aufweist.

18. Vorrichtung zur Befestigung gemäß Anspruch 17, dadurch gekennzeichnet, daß die Rampe (34) der hinteren Klemmbacke (31) ein "V" zum Anziehen mit einer Rampe (21) der zugeordneten Gegen-Klemmbacke definiert.
